# EUROPÄISCHE PATENTSCHRIFT

(11) **EP 3 738 407 B1**
(45) Veröffentlichungstag und Bekanntmachung des Hinweises auf die Patenterteilung: **11.01.2023**
(21) Anmeldenummer: 18815816.6
(22) Anmeldetag: 26.11.2018
(51) Int. Cl.: H05B 6/06, H05B 6/12, F24C 7/08, F24C 15/10

(54) **KOCHFELDVORRICHTUNG**
HOB DEVICE
SYSTÈME DE TABLE DE CUISSON

(30) Priorität: 08.01.2018 ES 201830011
(43) Veröffentlichungstag der Anmeldung: 18.11.2020
(73) Patentinhaber: BSH Hausgeräte GmbH, 81739 München (DE)
(72) Erfinder: DELGADO SANCHO, Enrique, 50007 Zaragoza (ES); FUERTES PINOL, Clara, 50010 Zaragoza (ES); HERRERA RODRIGUEZ, Javier, 50009 Zaragoza (ES); MENA RAMIREZ, Jorge, 50019 Zaragoza (ES); PALACIOS TOMAS, Daniel, 50008 Zaragoza (ES)
(86) Internationale Anmeldenummer: PCT/IB2018/059302
(87) Internationale Veröffentlichungsnummer: WO 2019/135117

(56) Entgegenhaltungen:
- EP-A1- 2 395 813
- WO-A1-2014/170161
- DE-A1-102014 223 711
- US-A1- 2012 228 282

## Beschreibung

Die Erfindung betrifft eine Kochfeldvorrichtung nach dem Oberbegriff des Anspruchs 1 und ein Verfahren zu einem Betrieb einer Kochfeldvorrichtung nach dem Oberbegriff des Anspruchs 15.

Aus der internationalen Patentanmeldung WO 2017/093850 A1 ist bereits eine Kochfeldvorrichtung bekannt, welche eine als Kochfeldplatte ausgebildete Aufstellplatte und acht Heizeinheiten aufweist, welche in einer Einbaulage unterhalb der Kochfeldplatte angeordnet sind. Die Kochfeldvorrichtung weist mehrere Beleuchtungsstreifen auf. Jeweils zwei Beleuchtungsstreifen sind einer einzigen Heizeinheit zugeordnet. Hierbei sind die der Heizeinheit zugeordneten Beleuchtungstreifen bezüglich einer Querrichtung auf einander gegenüberliegenden Seiten der Heizeinheit angeordnet. Die Beleuchtungsstreifen zeigen in einem Betriebszustand mittels einer sich in einer Tiefenrichtung verändernden Intensität von in der Tiefenrichtung benachbarten Beleuchtungsstreifen eine Veränderung einer Heizleistung von in der Tiefenrichtung benachbarten Heizeinheiten an.

DE 10 2014 223711 A1 offenbart eine Kochfeldvorrichtung gemäß des Oberbegriffs von Anspruch 1.

Es ist auch bekannt eine Kochfeldvorrichtung, welche eine als Kochfeldplatte ausgebildete Aufstellplatte und drei Heizeinheiten aufweist. Die Kochfeldvorrichtung weist zudem drei Beleuchtungseinheiten auf, welche jeweils drei Leuchteinheiten aufweisen, die als einzelne Leuchtquellen ausgebildet sind und sich demnach von einem Leuchtstreifen unterscheiden. Zueinander benachbarte Leuchteinheiten weisen einen Abstand von mindestens 40 mm auf. Die Aufgabe der Erfindung besteht insbesondere darin, eine gattungsgemäße Vorrichtung mit verbesserten Eigenschaften hinsichtlich einer Beleuchtung bereitzustellen. Die Aufgabe wird erfindungsgemäß durch die Merkmale der Ansprüche 1 und 15 gelöst, während vorteilhafte Ausgestaltungen und Weiterbildungen der Erfindung den Unteransprüchen entnommen werden können.

Die Erfindung geht aus von einer Kochfeldvorrichtung, insbesondere von einer Induktionskochfeldvorrichtung, mit zumindest einer Aufstellplatte, welche zu einem Aufstellen wenigstens eines Gargeschirrs vorgesehen ist, mit zumindest zwei Heizeinheiten zu einer Beheizung des Gargeschirrs und mit zumindest einem insbesondere dynamischen Beleuchtungsstreifen, welcher insbesondere eine Hauptfunktion in Form einer Beleuchtung und/oder in Form einer Ausgabe zumindest einer Information aufweist.

Es wird vorgeschlagen, dass der Beleuchtungsstreifen zumindest eine Leuchteinheit aufweist und in wenigstens einem Betriebszustand bezüglich zumindest einer Richtung zumindest eine Erstreckung des Gargeschirrs, und zwar einen maximalen Abstand zweier Punkte einer senkrechten Projektion des Gargeschirrs (14a-e) auf eine Ebene, anzeigt.

Durch die erfindungsgemäße Ausgestaltung können insbesondere besonders vorteilhafte Beleuchtungseigenschaften erreicht werden. Insbesondere kann ein Bediener eine Erstreckung des Gargeschirrs auf einen Blick schnell erkennen, wodurch der Bediener insbesondere schnell und/oder unkompliziert einen noch zur Verfügung stehenden Bereich für weitere Gargeschirre abschätzen kann. Es kann insbesondere eine optimierte Bedienbarkeit bereitgestellt werden. Insbesondere kann ein Ausgabebereich, welcher normalerweise auf eine Bedienerschnittstelle beschränkt ist, ausgedehnt werden, wodurch mittels des Beleuchtungsstreifens ausgegebene Informationen insbesondere einfach durch einen Bediener erkennbar sind, was insbesondere aus einer Größe des Ausgabebereichs und/oder aus einer Nähe des Ausgabebereichs zu dem Gargeschirr erreicht werden kann.

Unter einer "Kochfeldvorrichtung", insbesondere unter einer "Induktionskochfeldvorrichtung", soll insbesondere zumindest ein Teil, insbesondere eine Unterbaugruppe, eines Kochfelds, insbesondere eines Induktionskochfelds, verstanden werden.

Unter einer "Aufstellplatte" soll insbesondere zumindest eine insbesondere plattenartige Einheit verstanden werden, welche zu einem Aufstellen wenigstens eines Gargeschirrs und/oder zu einem Auflegen wenigstens eines Garguts zum Zweck der Beheizung vorgesehen ist. Die Aufstellplatte könnte beispielsweise als ein Teilbereich zumindest einer Arbeitsplatte, insbesondere zumindest einer Küchenarbeitsplatte, insbesondere eines Garsystems, ausgebildet sein. Alternativ oder zusätzlich könnte die Aufstellplatte als eine Kochfeldplatte ausgebildet sein. Die als Kochfeldplatte ausgebildete Aufstellplatte könnte insbesondere zumindest einen Teil eines Kochfeldaußengehäuses ausbilden und insbesondere gemeinsam mit zumindest einer Außengehäuseeinheit, mit welcher die als Kochfeldplatte ausgebildete Aufstellplatte in wenigstens einem montierten Zustand insbesondere verbunden sein könnte, das Kochfeldaußengehäuse wenigstens zu einem Großteil ausbilden. Die Aufstellplatte könnte beispielsweise wenigstens zu einem Großteil aus Glas und/oder aus Glaskeramik und/oder aus Neolith und/oder aus Dekton und/oder aus Holz und/oder aus Marmor und/oder aus Stein, insbesondere aus Naturstein, und/oder aus Schichtstoff und/oder aus Metall und/oder aus Kunststoff und/oder aus Keramik gebildet sein. Unter "wenigstens zu einem Großteil" soll insbesondere zu einem Anteil, insbesondere einem Massenanteil und/oder Volumenanteil, von mindestens 70 %, insbesondere von mindestens 80 %, vorteilhaft von mindestens 90 % und vorzugsweise von mindestens 95 % verstanden werden.

Unter einer "Heizeinheit" soll in diesem Zusammenhang insbesondere eine Einheit verstanden werden, welche dazu vorgesehen ist, in wenigstens einem Betriebszustand zumindest einem Gargeschirr Energie zum Zweck einer Beheizung des Gargeschirrs zuzuführen. Beispielsweise könnte die Heizeinheit als Widerstandsheizeinheit ausgebildet sein und insbesondere dazu vorgesehen sein, Energie in Wärme umzuwandeln und diese dem Gargeschirr zum Zweck einer Beheizung des Gargeschirrs zuzuführen. Alternativ oder zusätzlich könnte die Heizeinheit als Induktionsheizeinheit ausgebildet sein und insbesondere dazu vorgesehen sein, Energie in Form eines elektromagnetischen Wechselfelds dem Gargeschirr zuzuführen, wobei die dem Gargeschirr zugeführte Energie insbesondere in dem Gargeschirr in Wärme umgewandelt werden könnte. In wenigstens einem Betriebszustand führt die Heizeinheit insbesondere dem Gargeschirr Energie zu, und zwar insbesondere zu einer Beheizung und/oder Erwärmung des Gargeschirrs. Insbesondere weist die Kochfeldvorrichtung zumindest drei, insbesondere zumindest vier, vorteilhaft zumindest sechs, besonders vorteilhaft acht und vorzugsweise eine Vielzahl an Heizeinheiten auf. Insbesondere definieren die Heizeinheiten, insbesondere der Kochfeldvorrichtung, zumindest einen variablen Kochflächenbereich und sind insbesondere matrixartig angeordnet.

Unter einem "Beleuchtungsstreifen" soll insbesondere eine Einheit verstanden werden, welche eine längliche Gestalt aufweist und welche in wenigstens einem Betriebszustand insbesondere eine wenigstens im Wesentlichen kontinuierliche Beleuchtung bereitstellt. Der Beleuchtungsstreifen unterscheidet sich insbesondere von zumindest einem Display. Insbesondere zeigt der Beleuchtungsstreifen die Erstreckung der zumindest zwei Heizeinheiten im realen Raum an, was sich insbesondere von einer virtuellen Darstellung einer Erstreckung, wie beispielsweise in einem Display, unterscheidet. Der Beleuchtungsstreifen ist in wenigstens einem Betriebszustand insbesondere beabstandet zu zumindest einer Bedienerschnittstelle angeordnet, welche insbesondere zumindest ein Display zu einer Ausgabe wenigstens eines Betriebsparameters aufweisen könnte. Insbesondere weist die Kochfeldvorrichtung zumindest eine Bedienerschnittstelle auf, welche insbesondere zu einer Eingabe und/oder zu einer Ausgabe wenigstens eines Betriebsparameters vorgesehen ist. Der Beleuchtungsstreifen weist insbesondere eine Hauptfunktion in Form einer Beleuchtung und/oder einer Ausgabe zumindest einer Information auf und ist insbesondere von einem Bedienstreifen der Bedienerschnittstelle verschieden ausgebildet, dessen Hauptfunktion insbesondere eine Bedienung und/oder eine Eingabe zumindest einer Information und/oder zumindest einer Bedienanweisung ist. Insbesondere ist der Beleuchtungsstreifen frei von Sensorelementen, welche insbesondere zu einer Detektion zumindest einer Bedieneingabe vorgesehen sind. Durch die getrennte Ausbildung von Beleuchtungsstreifen und Bedienerschnittstelle kann vorteilhaft eine hohe Flexibilität und/oder eine hohe Gestaltungsfreiheit hinsichtlich einer Anordnung des Beleuchtungsstreifens ermöglicht werden. Insbesondere kann der Beleuchtungsstreifen in einem Nahbereich der Heizeinheiten und/oder in einem Bereich erhöhter Temperatur angeordnet werden, und zwar insbesondere unter Vermeidung eines Risikos einer Fehleingabe mittels der Bedienerschnittstelle und/oder unter Vermeidung eines Risikos einer Fehldetektion einer Bedienungsanweisung.

Unter einer "länglichen" Gestalt eines Objekts soll insbesondere eine Gestalt verstanden werden, bei welcher eine Längserstreckung des Objekts mindestens dreimal, insbesondere mindestens fünfmal, vorteilhaft mindestens siebenmal, besonders vorteilhaft mindestens zehnmal und vorzugsweise mindestens fünfzehnmal so groß ist wie senkrecht zu der Längserstreckung ausgerichtete Erstreckungen des Objekts. Unter einer "Längserstreckung" eines Objekts soll insbesondere eine Erstreckung des Objekts entlang einer Längserstreckungsrichtung des Objekts verstanden werden. Unter einer "Längserstreckungsrichtung" eines Objekts soll insbesondere eine Richtung verstanden werden, welche parallel zu einer längsten Seite eines kleinsten gedachten geometrischen Quaders ausgerichtet ist, welcher das Objekt gerade noch vollständig umschließt. Unter einer "Erstreckung" eines Objekts soll ein maximaler Abstand zweier Punkte einer senkrechten Projektion des Objekts auf eine Ebene verstanden werden.

Unter einer "wenigstens im Wesentlichen kontinuierlichen" Beleuchtung soll insbesondere eine kontinuierliche Beleuchtung und/oder eine durch eine Vielzahl an Leuchteinheiten bereitgestellte Beleuchtung verstanden werden, bei welcher zueinander, insbesondere direkt, benachbarte Leuchteinheiten einen Abstand von maximal 35 mm, insbesondere von maximal 30 mm, vorteilhaft von maximal 25 mm, besonders vorteilhaft von maximal 20 mm, vorzugsweise von maximal 15 mm und besonders bevorzugt von maximal 10 mm aufweisen. Beispielsweise könnte der Beleuchtungsstreifen eine, insbesondere einzige, Leuchtquelle aufweisen, welche in wenigstens einem Betriebszustand insbesondere eine wenigstens im Wesentlichen kontinuierliche Beleuchtung bereitstellt und insbesondere als Leuchtröhre, vorteilhaft als Leuchtstoffröhre, ausgebildet sein könnte. Der Beleuchtungsstreifen könnte alternativ oder zusätzlich zumindest zwei, insbesondere zumindest drei, vorteilhaft zumindest vier und vorzugsweise eine Vielzahl an Leuchteinheiten aufweisen, welche jeweils als Leuchtröhre ausgebildet sein könnten und welche einen Abstand von maximal 35 mm, insbesondere von maximal 30 mm, vorteilhaft von maximal 25 mm, besonders vorteilhaft von maximal 20 mm, vorzugsweise von maximal 15 mm und besonders bevorzugt von maximal 10 mm aufweisen könnten. Alternativ oder zusätzlich könnte der Beleuchtungsstreifen eine Vielzahl an Leuchteinheiten aufweisen, welche in wenigstens einem Betriebszustand insbesondere eine wenigstens im Wesentlichen kontinuierliche Beleuchtung bereitstellen könnte und bei welchen insbesondere zueinander, insbesondere direkt, benachbarte Leuchteinheiten einen Abstand von maximal 35 mm, insbesondere von maximal 30 mm, vorteilhaft von maximal 25 mm, besonders vorteilhaft von maximal 20 mm, vorzugsweise von maximal 15 mm und besonders bevorzugt von maximal 10 mm aufweisen könnten.

Unter einer "Leuchteinheit" soll insbesondere eine Einheit verstanden werden, welche in wenigstens einem Betriebszustand elektromagnetische Strahlung, insbesondere in Form von sichtbarem Licht, emittiert und/oder bereitstellt. Insbesondere weist die Leuchteinheit zumindest eine Lichtquelle auf. Beispielsweise könnte die Leuchteinheit insbesondere genau eine Lichtquelle, wie beispielsweise zumindest eine Leuchtröhre, insbesondere zumindest eine Leuchtstoffröhre, aufweisen. Die Leuchteinheit könnte alternativ oder zusätzlich insbesondere zumindest zwei, vorteilhaft zumindest drei, besonders vorteilhaft zumindest vier und vorzugsweise eine Vielzahl an Lichtquellen aufweisen. Beispielsweise könnten die Lichtquellen jeweils als eine LED ausgebildet sein und insbesondere eine gemeinsame Montageeinheit ausbilden und/oder innerhalb einer gemeinsamen Leuchteinheitengehäuseeinheit angeordnet sein.

Unter einer "Vielzahl" soll insbesondere eine Anzahl von mindestens fünf, insbesondere von mindestens sechs, vorteilhaft von mindestens acht, besonders voreilhaft von mindestens zehn, vorzugsweise von mindestens zwölf und besonders bevorzugt von mindestens fünfzehn verstanden werden. Insbesondere weist der Beleuchtungsstreifen eine Vielzahl an Leuchteinheiten auf, welche insbesondere in einer Längserstreckungsrichtung des Beleuchtungsstreifens, insbesondere wenigstens im Wesentlichen gleichmäßig, verteilt angeordnet sind. Der Beleuchtungsstreifen liegt in einer Einbaulage insbesondere an einer Rückseite der Aufstellplatte an, welche insbesondere als eine einem Bediener in einer Einbaulage abgewandte Seite der Aufstellplatte ausgebildet ist. Die Aufstellplatte weist insbesondere zumindest einen Oberflächenteilbereich auf, zu dessen Beleuchtung der Beleuchtungsstreifen insbesondere vorgesehen ist. Insbesondere beleuchtet der Beleuchtungsstreifen in wenigstens einem Betriebszustand den Oberflächenteilbereich und liegt insbesondere an einem dem Oberflächenteilbereich gegenüberliegenden Teilbereich einer Rückseite der Aufstellplatte an der Rückseite der Aufstellplatte an.

Unter einem "dynamischen" Beleuchtungsstreifen soll insbesondere ein Beleuchtungsstreifen verstanden werden, welcher in wenigstens einem Betriebszustand dazu vorgesehen ist, zumindest eine Markierungseigenschaft, insbesondere in Abhängigkeit einer Ansteuerung des Beleuchtungsstreifens durch zumindest eine Steuereinheit, vorteilhaft bewusst zu verändern. Die bewusste Veränderung einer Markierungseigenschaft unterscheidet sich insbesondere von einer Veränderung der Markierungseigenschaft, welche durch eine Temperatureinwirkung und/oder durch eine Abnutzung und/oder durch einen Verschleiß eintritt. Unter einer "Markierungseigenschaft" soll insbesondere eine Eigenschaft einer tatsächlichen Markierung verstanden werden. Die Markierungseigenschaft ist in wenigstens einem Betriebsmodus insbesondere dauerhaft für einen Bediener sichtbar. Die Markierungseigenschaft könnte insbesondere eine Beleuchtungseigenschaft sein. Insbesondere könnte die Markierung eine Beleuchtung sein. Beispielsweise könnte die Kochfeldvorrichtung, insbesondere zusätzlich zu dem dynamischen Beleuchtungsstreifen, zumindest einen statischen Beleuchtungsstreifen aufweisen, welcher zu einer Markierung der zumindest zwei Heizeinheiten vorgesehen sein könnte. Der statische Beleuchtungsstreifen könnte beispielsweise eine in eine Oberfläche der Aufstellplatte eingebrachte Markierung der zumindest zwei Heizeinheiten sein.

Insbesondere weist die Kochfeldvorrichtung zumindest eine Steuereinheit auf, welche insbesondere zumindest zu einer Steuerung und/oder zu einem Betrieb des Beleuchtungsstreifens vorgesehen ist. Unter einer "Steuereinheit" soll insbesondere eine elektronische Einheit verstanden werden, die vorzugsweise in einer Steuer- und/oder Regeleinheit eines Kochfelds, insbesondere eines Induktionskochfelds, zumindest teilweise integriert ist und die vorzugsweise dazu vorgesehen ist, zumindest den Beleuchtungsstreifen und/oder die Heizeinheiten zu steuern und/oder zu regeln. Vorzugsweise umfasst die Steuereinheit eine Recheneinheit und insbesondere zusätzlich zur Recheneinheit eine Speichereinheit mit einem darin gespeicherten Steuer- und/oder Regelprogramm, das dazu vorgesehen ist, von der Recheneinheit ausgeführt zu werden. Insbesondere ist die Steuereinheit dazu vorgesehen, im Fall eines aufgestellten Gargeschirrs aus den Heizeinheiten zumindest eine Heizzone zu einer Beheizung des aufgestellten Gargeschirrs zu bilden. Die Steuereinheit ist insbesondere zu einer Ansteuerung des Beleuchtungsstreifens vorgesehen.

Der Beleuchtungsstreifen weist insbesondere zumindest eine Beleuchtungssteuereinheit auf, welche insbesondere zu einer Ansteuerung durch die Steuereinheit und/oder zu einer Kommunikation mit der Steuereinheit vorgesehen ist. In wenigstens einem Betriebszustand steuert die Beleuchtungssteuereinheit insbesondere die Leuchteinheit an und steuert und/oder regelt insbesondere von der Leuchteinheit emittiertes Licht. Insbesondere sind die Beleuchtungssteuereinheit und die Steuereinheit, insbesondere räumlich, getrennt voneinander und insbesondere als eigenständige Einheiten angeordnet und/oder ausgebildet. In wenigstens einem Betriebszustand kommunizieren die Beleuchtungssteuereinheit und die Steuereinheit insbesondere miteinander. Insbesondere kann ein Bediener den Beleuchtungsstreifen insbesondere aktivieren und/oder deaktivieren, und zwar insbesondere mittels zumindest einer Bedieneingabe mittels zumindest einer Bedienerschnittstelle. Beispielsweise könnte die Beleuchtungssteuereinheit in wenigstens einem Betriebszustand mit zumindest einer Bedienerschnittstelle, insbesondere der Kochfeldvorrichtung, kommunizieren.

Beispielsweise könnte die Richtung wenigstens im Wesentlichen parallel zu der Querrichtung und/oder wenigstens im Wesentlichen senkrecht zu der Tiefenrichtung ausgerichtet sein. Vorteilhaft ist die Richtung wenigstens im Wesentlichen parallel zu der Tiefenrichtung und/oder wenigstens im Wesentlichen senkrecht zu der Querrichtung ausgerichtet.

Beispielsweise könnten die zumindest zwei Heizeinheiten in wenigstens einer Querrichtung zueinander benachbart angeordnet sein. Unter einer "Querrichtung" soll insbesondere eine Richtung verstanden werden, welche wenigstens im Wesentlichen parallel zu einer Frontkante der Aufstellplatte ausgerichtet ist. Insbesondere sind die zumindest zwei Heizeinheiten in wenigstens einer Tiefenrichtung zueinander benachbart angeordnet. Unter einer "Tiefenrichtung" soll insbesondere eine Richtung verstanden werden, welche wenigstens im Wesentlichen senkrecht zu einer Frontkante der Aufstellplatte ausgerichtet ist und welche insbesondere von einem einem Bediener zugewandten Bereich in einen einem Bediener abgewandten Bereich weist. Die Querrichtung und die Tiefenrichtung sind insbesondere wenigstens im Wesentlichen senkrecht zueinander und insbesondere wenigstens im Wesentlichen parallel zu einer Haupterstreckungsebene der Aufstellplatte ausgerichtet.

Unter einer "Haupterstreckungsebene" eines Objekts soll insbesondere eine Ebene verstanden werden, welche parallel zu einer größten Seitenfläche eines kleinsten gedachten geometrischen Quaders ist, welcher das Objekt gerade noch vollständig umschließt, und insbesondere durch den Mittelpunkt des Quaders verläuft. Unter "im Wesentlichen parallel" soll hier insbesondere eine Ausrichtung einer Richtung relativ zu einer Bezugsrichtung, insbesondere in einer Ebene, verstanden werden, wobei die Richtung gegenüber der Bezugsrichtung eine Abweichung insbesondere kleiner als 8°, vorteilhaft kleiner als 5° und besonders vorteilhaft kleiner als 2° aufweist. Der Ausdruck "im Wesentlichen senkrecht" soll hier insbesondere eine Ausrichtung einer Richtung relativ zu einer Bezugsrichtung definieren, wobei die Richtung und die Bezugsrichtung, insbesondere in einer Ebene betrachtet, einen Winkel von 90° einschließen und der Winkel eine maximale Abweichung von insbesondere kleiner als 8°, vorteilhaft kleiner als 5° und besonders vorteilhaft kleiner als 2° aufweist.

Unter "vorgesehen" soll insbesondere speziell ausgelegt und/oder ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt.

In einem weiteren Aspekt der Erfindung, welcher für sich alleine genommen oder gemeinsam mit anderen Aspekten der Erfindung betrachtet werden kann, wird vorgeschlagen, dass der Beleuchtungsstreifen eine Längserstreckung von mindestens 200 mm, insbesondere von mindestens 250 mm, vorteilhaft von mindestens 300 mm, besonders vorteilhaft von mindestens 350 mm, vorzugsweise von mindestens 400 mm und besonders bevorzugt von mindestens 450 mm aufweist. Dadurch kann insbesondere ein großer Bereich, wie insbesondere ein variabler Kochflächenbereich, mittels des Beleuchtungsstreifens beleuchtet werden, wodurch insbesondere auf weitere Beleuchtungsstreifen verzichtet und/oder eine geringe Lagerhaltung erzielt werden kann.

In einem weiteren Aspekt der Erfindung, welcher für sich alleine genommen oder gemeinsam mit anderen Aspekten der Erfindung betrachtet werden kann, wird vorgeschlagen, dass der Beleuchtungsstreifen zumindest eine Leuchteinheit aufweist und in wenigstens einem Betriebszustand bezüglich zumindest einer Richtung zumindest einen sich in der Richtung verändernden Betriebsparameter anzeigt. Beispielsweise könnte die Richtung wenigstens im Wesentlichen parallel zu der Querrichtung und/oder wenigstens im Wesentlichen senkrecht zu der Tiefenrichtung ausgerichtet sein. Vorteilhaft ist die Richtung wenigstens im Wesentlichen parallel zu der Tiefenrichtung und/oder wenigstens im Wesentlichen senkrecht zu der Querrichtung ausgerichtet. Der Betriebsparameter könnte beispielsweise zumindest eine Temperatur, auf welche ein Gargeschirr insbesondere aufzuheizen ist, und/oder zumindest eine Heizleistung, mittels welcher ein Gargeschirr insbesondere beheizt wird und/oder welche insbesondere eine entsprechende Heizeinheit der zumindest zwei Heizeinheiten in wenigstens einem Betriebszustand bereitstellt, sein. Der Beleuchtungsstreifen könnte den sich in der Richtung verändernden Betriebsparameter insbesondere mittels zumindest einer Änderung einer Intensität und/oder einer Farbe und/oder einer Helligkeit und/oder einer Sättigung anzeigen. Dadurch kann insbesondere ein hoher Bedienkomfort erreicht werden, da ein Bediener den Betriebsparameter insbesondere schnell und einfach erkennen kann.

Zudem wird vorgeschlagen, dass sich der Beleuchtungsstreifen wenigstens im Wesentlichen über eine gesamte Tiefenerstreckung der Aufstellplatte erstreckt. Unter der Wendung, dass sich der Beleuchtungsstreifen "wenigstens im Wesentlichen" über eine gesamte Tiefenerstreckung der Aufstellplatte erstreckt, soll insbesondere verstanden werden, dass sich der Beleuchtungsstreifen über einen Anteil von mindestens 60 %, insbesondere von mindestens 70 %, vorteilhaft von mindestens 80 %, besonders vorteilhaft von mindestens 90 % und vorzugsweise von mindestens 95 % einer Tiefenerstreckung der Aufstellplatte erstreckt. Unter einer "Tiefenerstreckung" eines Objekts soll insbesondere eine Erstreckung des Objekts in Tiefenrichtung verstanden werden. Dadurch kann insbesondere mittels eines einzigen Beleuchtungsstreifens wenigstens im Wesentlichen die gesamte Tiefenerstreckung der Aufstellplatte beleuchtet werden, wodurch insbesondere auf weitere Beleuchtungsstreifen verzichtet und/oder eine geringe Lagerhaltung erzielt werden kann.

Der Beleuchtungsstreifen könnte in dem Betriebszustand beispielsweise ausschließlich die Erstreckung des Gargeschirrs anzeigen. Vorzugsweise zeigt der Beleuchtungsstreifen in dem Betriebszustand bezüglich der Richtung zumindest eine Lage des Gargeschirrs an, und zwar insbesondere relativ zu zumindest einem Bezugspunkt, wie beispielsweise zumindest einer Bedienerschnittstelle und/oder vorteilhaft zumindest einer Frontkante der Aufstellplatte. Unter einer "Frontkante" einer Aufstellplatte soll insbesondere eine einem Bediener in dem Betriebszustand zugewandte Kante der Aufstellplatte verstanden werden. Dadurch kann, insbesondere zusätzlich zu der Erstreckung des Gargeschirrs, insbesondere zumindest eine zusätzliche Information an einen Bediener ausgegeben werden, wodurch insbesondere ein hoher Bedienkomfort erreicht werden kann.

Ferner wird vorgeschlagen, dass die Leuchteinheit als eine farbige Leuchteinheit ausgebildet ist und zu einer Emission von Licht mit zumindest zwei, insbesondere mit zumindest drei, vorteilhaft mit zumindest vier, besonders vorteilhaft mit zumindest acht, vorzugsweise mit zumindest zwölf und besonders bevorzugt mit einer Vielzahl an Farben vorgesehen ist. Die Leuchteinheit könnte insbesondere zumindest zwei, vorteilhaft zumindest drei, besonders vorteilhaft zumindest vier und vorzugsweise eine Vielzahl an Lichtquellen aufweisen, welche insbesondere jeweils zu einer Emission von Licht in einer bestimmten Farbe vorgesehen sein könnten, weshalb die Leuchteinheit, insbesondere aufgrund einer Summe an verschiedenen Lichtquellen, insbesondere zu der Emission von Licht in verschiedenen Farben vorgesehen sein könnte. Alternativ oder zusätzlich könnte die Leuchteinheit zumindest eine Lichtquelle aufweisen, welche insbesondere zu einer Emission von Licht in verschiedenen Farben vorgesehen sein könnte. Die Leuchteinheit ist insbesondere zu einer Emission von Licht in zumindest 50, insbesondere mit zumindest 100, vorteilhaft mit zumindest 150, besonders vorteilhaft mit zumindest 200, vorzugsweise mit zumindest 225 und besonders bevorzugt mit zumindest 250 Farben vorgesehen. Dadurch kann insbesondere eine hohe Flexibilität und/oder eine hohe Gestaltungsfreiheit ermöglicht werden. Insbesondere können einem Bediener in einfacher und/oder intuitiver Weise Informationen, insbesondere über zumindest einen Betriebsparameter und/oder zumindest eine Eigenschaft des Gargeschirrs und/oder zumindest eine Bewegungsrichtung des Gargeschirrs, angezeigt werden. Unter einem "Betriebsparameter" soll insbesondere ein Parameter verstanden werden, welcher einen Betrieb kennzeichnet, wie beispielsweise zumindest ein Heizzustand und/oder ein Verlauf zumindest eines Heizzustands und/oder zumindest ein für eine gegebene Heizzone vordefinierter Heizzustand und/oder eine Lage zumindest eines Gargeschirrs. Unter einem "Heizzustand" soll insbesondere eine, insbesondere aktuelle und/oder derzeitige, Heizleistung und/oder eine, insbesondere aktuelle und/oder derzeitige, Temperatur und/oder eine, insbesondere aktuelle und/oder derzeitige, Restwärme verstanden werden. Unter einer "Eigenschaft des Gargeschirrs" soll insbesondere eine Erstreckung des Gargeschirrs und/oder ein Material des Gargeschirrs und/oder eine Flächenerstreckung des Gargeschirrs, insbesondere bei einer senkrechten Betrachtung auf eine Haupterstreckungsebene der Aufstellplatte, verstanden werden.

Beispielsweise könnte die Leuchteinheit insbesondere genau eine Lichtquelle, wie beispielsweise zumindest eine Leuchtröhre, insbesondere zumindest eine Leuchtstoffröhre, aufweisen. Vorzugsweise weist der Beleuchtungsstreifen zumindest eine weitere Leuchteinheit und insbesondere zumindest zwei, vorteilhaft zumindest drei, besonders vorteilhaft zumindest vier und vorzugsweise eine Vielzahl an Leuchteinheiten auf, welche unabhängig von der Leuchteinheit ansteuerbar, insbesondere aktivierbar und/oder deaktivierbar, ist/sind. Insbesondere ist die Leuchteinheit unabhängig von der weiteren Leuchteinheit und damit insbesondere unter Vermeidung einer Beeinflussung eines Aktivitätszustands der weiteren Leuchteinheit ansteuerbar. Insbesondere ist zumindest eine Leuchteigenschaft der Leuchteinheit und der weiteren Leuchteinheit unabhängig voneinander einstellbar. Unter einer "Leuchteigenschaft" einer Leuchteinheit soll insbesondere eine Intensität und/oder eine Helligkeit und/oder eine Farbe der Leuchteinheit und/oder eines von der Leuchteinheit emittierten Lichts verstanden werden. Dadurch kann insbesondere eine besonders hohe Flexibilität und/oder eine besonders hohe Gestaltungsfreiheit ermöglicht werden.

Weiterhin wird vorgeschlagen, dass der Beleuchtungsstreifen in dem Betriebszustand zumindest einen Heizzustand des Gargeschirrs anzeigt, wodurch insbesondere ein besonders hoher Bedienkomfort erreicht werden kann. Insbesondere kann ein Bediener vor zumindest einem warmen und/oder heißen Bereich gewarnt werden, wodurch insbesondere eine hohe Sicherheit und/oder ein geringes Risiko für eine Verletzung eines Bedieners ermöglicht werden kann.

Ferner wird vorgeschlagen, dass der Beleuchtungsstreifen in dem Betriebszustand zumindest eine Bewegungsrichtung anzeigt, in welche das Gargeschirr bewegbar ist. Insbesondere zeigt die Bewegungsrichtung ausgehend von einer ersten Aufstellposition des Gargeschirrs, auf welcher das Gargeschirr insbesondere aktuell aufgestellt ist, in Richtung zumindest eines weiteren Bereichs, insbesondere zumindest eines durch die zumindest zwei Heizeinheiten wenigstens teilweise definierten Kochflächenbereichs. Unter einer "Aufstellposition" des Gargeschirrs soll insbesondere eine Position des Gargeschirrs oberhalb der Aufstellplatte verstanden werden, an welcher das Gargeschirr zum Zweck einer Beheizung des Gargeschirrs positioniert und/oder angeordnet und/oder aufgestellt ist. Dadurch kann insbesondere zumindest eine Möglichkeit, beispielsweise zu einer Optimierung einer Aufstellposition des Gargeschirrs und/oder zu einer Veränderung einer Heizleistung, mittels welcher das Gargeschirr insbesondere beheizbar ist, angezeigt werden.

Beispielsweise könnte der Beleuchtungsstreifen die Bewegungsrichtung, in welche das Gargeschirr insbesondere bewegbar ist, in dem Betriebszustand mittels zumindest eines Farbverlaufs und/oder mittels zumindest eines Helligkeitsverlaufs anzeigen. Vorzugsweise zeigt der Beleuchtungsstreifen in dem Betriebszustand die Bewegungsrichtung mittels zumindest eines Intensitätsverlaufs, und zwar insbesondere mittels eines Intensitätgradienten, an. Insbesondere könnte der Beleuchtungsstreifen die Bewegungsrichtung, in welche das Gargeschirr insbesondere bewegbar ist, in dem Betriebszustand mittels zumindest eines zeitlichen Intensitätsverlaufs und/oder Farbverlaufs und/oder Helligkeitsverlaufs anzeigen. Alternativ oder zusätzlich könnte der Beleuchtungsstreifen die Bewegungsrichtung, in welche das Gargeschirr insbesondere bewegbar ist, in dem Betriebszustand insbesondere mittels zumindest eines räumlichen Intensitätsverlaufs und/oder Farbverlaufs und/oder Helligkeitsverlaufs anzeigen. Dadurch kann die Bewegungsrichtung für einen Bediener insbesondere schnell und/oder besonders leicht erkennbar angezeigt werden, wodurch insbesondere eine unkomplizierte und/oder komfortable Bedienbarkeit bereitgestellt werden kann.

Weiterhin wird vorgeschlagen, dass der Beleuchtungsstreifen in dem Betriebszustand zumindest eine Bewegung des Gargeschirrs von einer ersten Aufstellposition zu einer zweiten Aufstellposition anzeigt. Dadurch kann insbesondere eine besonders hohe Transparenz und/oder eine komfortable Bedienbarkeit erreicht werden. Insbesondere kann einem Bediener eine Möglichkeit geschaffen werden, im Zuge der Bewegung des Gargeschirrs zumindest einen Betriebsparameter zu ändern und/oder zumindest einen Betriebsparameter von der ersten Aufstellposition an die zweite Aufstellposition zu übertragen.

Ferner wird vorgeschlagen, dass der Beleuchtungsstreifen in dem Betriebszustand die Bewegung des Gargeschirrs durch Deaktivierung der Beleuchtung der ersten Aufstellposition und Aktivierung einer Beleuchtung der zweiten Aufstellposition anzeigt. Beispielsweise könnte der Beleuchtungsstreifen in dem Betriebszustand zumindest eine Beleuchtungseigenschaft, insbesondere zumindest zwei, vorteilhaft zumindest vier, besonders vorteilhaft eine Vielzahl an und vorzugsweise alle Beleuchtungseigenschaften der Beleuchtung der ersten Aufstellposition bei der Aktivierung der Beleuchtung der zweiten Aufstellposition verändern. Vorteilhaft überträgt der Beleuchtungsstreifen in dem Betriebszustand zumindest eine Beleuchtungseigenschaft, insbesondere zumindest zwei, vorteilhaft zumindest vier, besonders vorteilhaft eine Vielzahl an und vorzugsweise alle Beleuchtungseigenschaften von der Beleuchtung der ersten Aufstellposition auf die Beleuchtung der zweiten Aufstellposition. Dadurch kann die Bewegung des Gargeschirrs insbesondere auf besonders intuitive und/oder leicht verständliche Weise angezeigt werden, wodurch insbesondere eine einfache Bedienbarkeit erzielt werden kann.

Beispielsweise könnte der Beleuchtungsstreifen in dem Betriebszustand ausschließlich die Beleuchtung der ersten Aufstellposition deaktivieren und die Beleuchtung der zweiten Aufstellposition aktivieren. Vorzugsweise zeigt der Beleuchtungsstreifen in dem Betriebszustand vor der Aktivierung der Beleuchtung der zweiten Aufstellposition durch zumindest eine Änderung wenigstens einer Beleuchtungseigenschaft zumindest eine Bedienaufforderung an. Unter einer "Beleuchtungseigenschaft" soll insbesondere eine Eigenschaft und/oder eine Charakteristik einer von dem Beleuchtungsstreifen bereitgestellten Beleuchtung verstanden werden, wie beispielsweise eine Helligkeit und/oder eine Farbe und/oder eine Intensität und/oder ein Aktivierungstyp der von dem Beleuchtungsstreifen bereitgestellten Beleuchtung. Der Aktivierungstyp der Beleuchtung könnte beispielsweise eine dauerhafte Beleuchtung und/oder eine frequentierte Beleuchtung und/oder eine blinkende Beleuchtung und/oder eine Beleuchtung in Form eines Musters sein. Die Bedienaufforderung ist insbesondere eine Bestätigung der Bewegung des Gargeschirrs von der ersten Aufstellposition zu der zweiten Aufstellposition, welcher der Bediener insbesondere durch zumindest eine Bedieneingabe nachkommen kann. Unter einer "Bedieneingabe" soll insbesondere eine optische und/oder akustische und/oder haptische Eingabe mittels zumindest einer Bedienerschnittstelle insbesondere durch einen Bediener verstanden werden. Dadurch kann insbesondere eine hohe Sicherheit erzielt und/oder eine versehentliche Aktivierung der Beleuchtung und/oder zumindest einer Heizeinheit an der zweiten Aufstellposition vermieden werden. Insbesondere kann eine geringe Fehleranfälligkeit ermöglicht werden.

Durch den Beleuchtungsstreifen können einem Bediener insbesondere verschiedene optische Informationen in Bezug auf einen Betriebszustand und/oder auf einen Heizzustand und/oder auf eine Bedienbarkeit angezeigt werden, und zwar insbesondere jeweils in Abhängigkeit eines derzeitigen Zustands und/oder einer derzeitig stattfindenden Aktion. Insbesondere kann durch den Beleuchtungsstreifen eine vorteilhafte Bedienbarkeit erreicht werden, und zwar insbesondere durch Anzeigen zumindest einer Information in Bezug auf einen Betriebszustand und/oder auf einen Heizzustand und/oder auf eine Bedienbarkeit. Insbesondere durch die Unabhängigkeit der Leuchteinheiten und/oder durch die verschiedenen Farben, welche die Leuchteinheit insbesondere emittieren kann, kann insbesondere zumindest eine Information flexibel an einen Bediener ausgegeben werden. Bei der Information kann es sich, insbesondere neben der Erstreckung des Gargeschirrs, beispielsweise um eine Größe des Gargeschirrs und/oder um eine Aufstellposition des Gargeschirrs und/oder um eine Lage des Gargeschirrs und/oder um einen Heizzustand und/oder um eine Restwärme und/oder um eine Heizleistung und/oder um eine mögliche Bewegungsrichtung und/oder um Heizzonen mit verschiedenen vordefinierten Heizleistungen und/oder um einen Heizleistungsverlauf handeln.

Eine besonders optimierte Beleuchtung kann insbesondere erreicht werden durch ein Kochfeld, insbesondere durch ein Induktionskochfeld, mit zumindest einer Kochfeldvorrichtung. Eine vorteilhafte Beleuchtung kann insbesondere erreicht werden durch ein Garsystem mit dem Kochfeld und mit dem Gargeschirr. Unter einem "Garsystem" soll insbesondere ein System verstanden werden, welches zumindest ein Gargerät aufweist, das zu einem Garen von Lebensmitteln vorgesehen ist, wie beispielsweise ein Backofen und/oder ein Kochfeld und/oder eine Mikrowelle, und welches insbesondere zusätzlich zumindest eine weitere Baueinheit aufweisen könnte, die von einem Gargerät verschieden ausgebildet ist, wie insbesondere ein Reinigungsgerät und/oder ein Kältegerät und/oder ein Mobilgerät und/oder zumindest ein Kontaktmodul. Insbesondere ist das Garsystem dazu vorgesehen, zumindest eine Baueinheit aufzuweisen, welche zu einer Anordnung in einer Küche vorgesehen ist. Das Garsystem könnte beispielsweise zumindest eine Zubehöreinheit für das Gargerät aufweisen, wie beispielsweise eine Sensoreinheit zur externen Messung einer Temperatur eines Gargeschirrs und/oder eines Garguts.

Eine Beleuchtung kann insbesondere weiter optimiert werden durch ein Verfahren zu einem Betrieb einer Kochfeldvorrichtung, mit zumindest einer Aufstellplatte, welche zu einem Aufstellen wenigstens eines Gargeschirrs vorgesehen ist, mit zumindest zwei Heizeinheiten zu einer Beheizung des Gargeschirrs und mit zumindest einem insbesondere dynamischen Beleuchtungsstreifen, wobei in wenigstens einem Betriebszustand bezüglich zumindest einer Richtung zumindest eine Erstreckung des Gargeschirrs mittels des Beleuchtungsstreifens angezeigt wird.

Die Kochfeldvorrichtung soll hierbei nicht auf die oben beschriebene Anwendung und Ausführungsform beschränkt sein. Insbesondere kann die Kochfeldvorrichtung zu einer Erfüllung einer hierin beschriebenen Funktionsweise eine von einer hierin genannten Anzahl von einzelnen Elementen, Bauteilen und Einheiten abweichende Anzahl aufweisen.

Weitere Vorteile ergeben sich aus der folgenden Zeichnungsbeschreibung. In der Zeichnung sind Ausführungsbeispiele der Erfindung dargestellt. Die Zeichnung, die Beschreibung und die Ansprüche enthalten zahlreiche Merkmale in Kombination.

Es zeigen:
- Fig. 1: ein Garsystem mit einem Kochfeld, das eine Kochfeldvorrichtung aufweist, und mit zwei Gargeschirren in einem Betriebszustand in einer schematischen Draufsicht,
- Fig. 2: eine Kochfeldgehäuseeinheit, eine Aufstellplatte und zwei Beleuchtungsstreifen der Kochfeldvorrichtung in einer schematischen Explosionsdarstellung,
- Fig. 3: einen der Beleuchtungsstreifen in einer perspektivischen Darstellung,
- Fig. 4: den Beleuchtungsstreifen aus Figur 3 in einer perspektivischen Explosionsdarstellung,
- Fig. 5: ein Gehäuseteilelement einer Gehäuseeinheit, eine Leiterplatte und eine Diffusionseinheit des Beleuchtungsstreifens aus Figur 3 in einer perspektivischen Darstellung,
- Fig. 6: einen vergrößerten Ausschnitt aus Figur 5,
- Fig. 7: einen Ausschnitt der Kochfeldgehäuseeinheit und des Beleuchtungsstreifens aus Figur 3 in einer perspektivischen Darstellung,
- Fig. 8: einen Ausschnitt des Beleuchtungsstreifens aus Figur 3 in einer perspektivischen Darstellung,
- Fig. 9: den Beleuchtungsstreifen aus Figur 3 in einer teilweise Schnittdarstellung,
- Fig. 10: die Beleuchtungsstreifen aus Figur 2 und eine Steuereinheit der Kochfeldvorrichtung in einer schematischen Darstellung,
- Fig. 11: das Garsystem mit dem Kochfeld und mit einem Gargeschirr in einem Betriebszustand in einer schematischen Draufsicht,
- Fig. 12: das Garsystem mit dem Kochfeld und mit einem Gargeschirr in einem Betriebszustand in einer schematischen Draufsicht,
- Fig. 13: das Garsystem mit dem Kochfeld und mit einem Gargeschirr in einem Betriebszustand in einer schematischen Draufsicht,
- Fig. 14: das Garsystem mit dem Kochfeld und mit einem Gargeschirr in einem Betriebszustand in einer schematischen Draufsicht,
- Fig. 15: das Garsystem mit dem Kochfeld und mit einem Gargeschirr in einem Betriebszustand in einer schematischen Draufsicht,
- Fig. 16: das Garsystem mit dem Kochfeld und mit einem Gargeschirr in einem Betriebszustand in einer schematischen Draufsicht,
- Fig. 17: das Garsystem mit dem Kochfeld und mit einem Gargeschirr in einem Betriebszustand in einer schematischen Draufsicht,
- Fig. 18: einen Beleuchtungsstreifen einer alternativen Kochfeldvorrichtung in einer perspektivischen Darstellung,
- Fig. 19: einen Beleuchtungsstreifen einer alternativen Kochfeldvorrichtung in einer perspektivischen Darstellung,
- Fig. 20: einen Beleuchtungsstreifen einer alternativen Kochfeldvorrichtung in einer perspektivischen Darstellung und
- Fig. 21: einen Beleuchtungsstreifen einer alternativen Kochfeldvorrichtung in einer perspektivischen Darstellung.

Fig. 1 zeigt ein Garsystem 82a mit einem Kochfeld 48a und mit zwei Gargeschirren 14a. Das Kochfeld 48a ist als ein Induktionskochfeld ausgebildet. Das Kochfeld 48a weist eine Kochfeldvorrichtung 10a auf, die als eine Induktionskochfeldvorrichtung ausgebildet ist.

Die Kochfeldvorrichtung 10a weist eine Aufstellplatte 12a auf. Im vorliegenden Ausführungsbeispiel ist die Aufstellplatte 12a als eine Kochfeldplatte ausgebildet. In einem montierten Zustand bildet die Aufstellplatte 12a einen Teil eines Kochfeldaußengehäuses aus, und zwar insbesondere eines Kochfeldaußengehäuses insbesondere des Kochfelds 48a. Die Aufstellplatte 12a ist zu einem Aufstellen von Gargeschirr 14a vorgesehen (vgl. Fig. 1 und 11 bis 17).

Die Kochfeldvorrichtung 10a weist eine Vielzahl an Heizeinheiten 16a zu einer Beheizung von Gargeschirr 14a auf. Von mehrfach vorhandenen Objekten ist in den Figuren jeweils lediglich eines mit einem Bezugszeichen versehen. Im vorliegenden Ausführungsbeispiel weist die Kochfeldvorrichtung 10a sechsunddreißig Heizeinheiten 16a auf. Die Heizeinheiten 16a sind in einer Einbaulage unterhalb der Aufstellplatte 12a angeordnet. Die Heizeinheiten 16a sind dazu vorgesehen, auf der Aufstellplatte 12a oberhalb der Heizeinheiten 16a aufgestelltes Gargeschirr 14a zu erhitzen. Die Heizeinheiten 16a sind im vorliegenden Ausführungsbeispiel als Induktionsheizeinheiten ausgebildet.

Die Kochfeldvorrichtung 10a weist eine Bedienerschnittstelle 50a zu einer Eingabe und/oder Auswahl von Betriebsparametern auf, beispielsweise einer Heizleistung und/oder einer Heizleistungsdichte und/oder einer Heizzone. Die Bedienerschnittstelle 50a ist zu einer Ausgabe eines Werts eines Betriebsparameters an einen Bediener vorgesehen.

Die Kochfeldvorrichtung 10a weist eine Steuereinheit 52a auf. Die Steuereinheit 52a ist dazu vorgesehen, in Abhängigkeit von mittels der Bedienerschnittstelle 50a eingegebenen Betriebsparametern Aktionen auszuführen und/oder Einstellungen zu verändern. Die Steuereinheit 52a regelt in einem Heizbetriebszustand eine Energiezufuhr zu den Heizeinheiten 16a.

Die Kochfeldvorrichtung 10a weist eine Kochfeldaußengehäuseeinheit 40a auf (vgl. Fig. 2 und 7). In einem Betriebszustand bildet die Kochfeldaußengehäuseeinheit 40a einen Teil des Kochfeldaußengehäuses aus. Die Kochfeldaußengehäuseeinheit 40a bildet in einem Betriebszustand gemeinsam mit der Aufstellplatte 12a das Kochfeldaußengehäuse aus. Die Kochfeldaußengehäuseeinheit 40a definiert teilweise einen Lagerraum 42a. In einem Betriebszustand definiert die Kochfeldaußengehäuseeinheit 40a gemeinsam mit der Aufstellplatte 12a den Lagerraum 42a.

Im vorliegenden Ausführungsbeispiel weist die Kochfeldvorrichtung 10a zwei Beleuchtungsstreifen 20a auf (vgl. Fig. 1 bis 9). Im Folgenden wird lediglich einer der Beleuchtungsstreifen 20a beschrieben. Der Beleuchtungsstreifen 20a weist eine Leuchteinheit 22a auf (vgl. Fig. 4). Zusätzlich zu der Leuchteinheit 22a weist der Beleuchtungsstreifen 20a eine Vielzahl an weiteren Leuchteinheiten 38a auf. Im Folgenden wird lediglich eine der weiteren Leuchteinheiten 38a beschrieben.

Jede Leuchteinheit 22a, 38a ist unabhängig von anderen Leuchteinheiten 22a, 38a ansteuerbar. Die weitere Leuchteinheit 38a ist unabhängig von der Leuchteinheit 22a ansteuerbar. Im Folgenden wird stellvertretend für alle Leuchteinheiten 22a, 38a lediglich die Leuchteinheit 22a beschrieben. Eine analoge Beschreibung könnte auch für die weitere Leuchteinheit 38a durchgeführt werden.

Die Leuchteinheit 22a ist als eine farbige Leuchteinheit 22a ausgebildet. In einem Betriebszustand emittiert die Leuchteinheit 22a Licht mit unterschiedlichen Farben. Die Leuchteinheit 22a ist zu einer Emission von Licht mit zumindest zwei Farben vorgesehen. Im vorliegenden Ausführungsbeispiel ist die Leuchteinheit 22a zu einer Emission von Licht mit 256 Farben vorgesehen.

In einem Betriebszustand ist der Beleuchtungsstreifen 20a einer Vielzahl an Heizeinheiten 16a zugeordnet. Im vorliegenden Ausführungsbeispiel ist der Beleuchtungsstreifen 20a zu einer Markierung der Hälfte aller Heizeinheiten 16a dieser Hälfte aller Heizeinheiten 16a zugeordnet. Der Beleuchtungsstreifen 20a ist zu einer Markierung von achtzehn Heizeinheiten 16a den achtzehn Heizeinheiten 16a zugeordnet.

Im vorliegenden Ausführungsbeispiel weist der Beleuchtungsstreifen 20a eine Längserstreckung 24a von im Wesentlichen 445 mm auf. Der Beleuchtungsstreifen 20a ist in einem Betriebszustand parallel zu einer Tiefenrichtung 54a angeordnet. Der Beleuchtungsstreifen 20a weist eine Längserstreckungsrichtung 56a auf, welche in einem Betriebszustand parallel zu der Tiefenrichtung 54a ausgerichtet ist.

Der Beleuchtungsstreifen 20a erstreckt sich im vorliegenden Ausführungsbeispiel im Wesentlichen über eine gesamte Tiefenerstreckung 26a der Aufstellplatte 12a. Die Aufstellplatte 12a weist eine Tiefenerstreckung 26a von im Wesentlichen 480 mm auf. Der Beleuchtungsstreifen 20a erstreckt sich über im Wesentlichen 93 % einer gesamten Tiefenerstreckung 26a der Aufstellplatte 12a.

Der Beleuchtungsstreifen 20a weist eine Gehäuseeinheit 28a auf (vgl. Fig. 2 bis 9). In einem Betriebszustand ist die Leuchteinheit 22a zu einem Großteil innerhalb der Gehäuseeinheit 28a angeordnet. Die Leuchteinheit 22a ist in einem Betriebszustand zu einem Großteil von der Gehäuseeinheit 28a umgeben.

Der Beleuchtungsstreifen 20a weist eine Leiterplatte 30a auf (vgl. Fig. 4 bis 6 und 9). In einem Betriebszustand ist die Leiterplatte 30a zu einem Großteil innerhalb der Gehäuseeinheit 28a angeordnet. Die Leuchteinheit 22a ist in einem Betriebszustand auf der Leiterplatte 30a angeordnet. In einem Betriebszustand ist die Leuchteinheit 22a elektrisch mit der Leiterplatte 30a kontaktiert.

Der Beleuchtungsstreifen 20a weist eine Diffusionseinheit 32a auf (vgl. Fig. 2 bis 9). Die Diffusionseinheit 32a ist zu einer Streuung von durch die Leuchteinheit 22a emittierten Lichts vorgesehen. In einem Betriebszustand streut die Diffusionseinheit 32a durch die Leuchteinheit 22a emittiertes Licht. Im vorliegenden Ausführungsbeispiel weist die Diffusionseinheit 32a in einer Querschnittsebene, welche insbesondere senkrecht zu einer Längserstreckungsrichtung der Diffusionseinheit 32a ausgerichtet ist, eine quaderförmige Gestalt auf.

Die Diffusionseinheit 32a ist in einem Betriebszustand an der Gehäuseeinheit 28a angeordnet. Im vorliegenden Ausführungsbeispiel ist die Diffusionseinheit 32a in einem Betriebszustand zu einem Großteil innerhalb der Gehäuseeinheit 28a angeordnet.

Der Beleuchtungsstreifen 20a weist zumindest ein Diffusionseinheithalteelement 58a auf. Im vorliegenden Ausführungsbeispiel weist der Beleuchtungsstreifen 20a zwei Diffusionseinheithalteelemente 58a auf, welche insbesondere bezüglich der Längserstreckungsrichtung 56a des Beleuchtungsstreifens 20a in einander gegenüberliegenden Endbereichen des Beleuchtungsstreifens 20a angeordnet sind. Im Folgenden wird lediglich eines der Diffusionseinheithalteelemente 58a beschrieben.

Das Diffusionseinheithalteelement 58a ist an der Gehäuseeinheit 28a angeordnet. Das Diffusionshalteelement 58a ist einstückig mit der Gehäuseeinheit 28a verbunden. Die Gehäuseeinheit 28a ist im vorliegenden Ausführungsbeispiel zweiteilig ausgebildet. Die Gehäuseeinheit 28a weist ein erstes Gehäuseteilelement 60a und ein zweites Gehäuseteilelement 62a auf. In einem Betriebszustand sind das erste Gehäuseteilelement 60a und das zweite Gehäuseteilelement 62a aneinander befestigt.

Der Beleuchtungsstreifen 20a weist zumindest ein Befestigungsmittel 64a auf. Im vorliegenden Ausführungsbeispiel weist der Beleuchtungsstreifen 20a fünf Befestigungsmittel 64a auf.

Im Folgenden wird lediglich eines der Befestigungsmittel 64a beschrieben. In einem Betriebszustand befestigt das Befestigungsmittel 64a das erste Gehäuseteilelement 60a und das zweite Gehäuseteilelement 62a aneinander. Im vorliegenden Ausführungsbeispiel ist das Befestigungsmittel 64a als eine Schraube ausgebildet.

Der Beleuchtungsstreifen 20a weist eine Dichtungseinheit 34a auf (vgl. Fig. 2, 3 und 6 bis 9). In einem Betriebszustand dichtet die Dichtungseinheit 34a einen Leuchtbereich 36a zwischen der Gehäuseeinheit 28a und der Aufstellplatte 12a zu einem Großteil ab. Die Dichtungseinheit 34a ist zu einer Abdichtung des Leuchtbereichs 36a zwischen der Gehäuseeinheit 28a und der Aufstellplatte 12a vorgesehen.

In einem Betriebszustand ist die Gehäuseeinheit 28a teilweise innerhalb der Dichtungseinheit 34a angeordnet. Die Dichtungseinheit 34a umschließt in einem Betriebszustand einen Gehäuseabschnitt der Gehäuseeinheit 28a abschnittsweise (vgl. insbesondere Fig. 9). Der Gehäuseabschnitt der Gehäuseeinheit 28a ist in einem Betriebszustand an einem der Aufstellplatte 12a zugewandten Bereich der Gehäuseeinheit 28a angeordnet.

Der Beleuchtungsstreifen 20a weist eine Lichttrenneinheit 66a auf (vgl. Fig. 4 bis 6). In einem Betriebszustand ist die Lichttrenneinheit 66a an der Gehäuseeinheit 28a angeordnet und insbesondere einstückig mit der Gehäuseeinheit 28a verbunden.

Die Lichttrenneinheit 66a weist zumindest ein Lichttrennelement 68a auf. Die Lichttrenneinheit 66a weist im vorliegenden Ausführungsbeispiel eine Vielzahl an Lichttrennelementen 68a auf. Im Folgenden wird lediglich eines der Lichttrennelemente 68a beschrieben. Das Lichttrennelement 68a ist stegförmig ausgebildet. Das Lichttrennelement 68a erstreckt sich in einem Betriebszustand im Wesentlichen parallel zu einer Vertikalrichtung 70a.

In einem Betriebszustand trennt die Lichttrenneinheit 66a, insbesondere mittels des Lichttrennelements 68a, Lichtanteile aus der Leuchteinheit 22a und Lichtanteile aus der weiteren Leuchteinheit 38a teilweise. Die Lichttrenneinheit 66a ist, insbesondere mittels des Lichttrennelements 68a, zu einer wenigstens teilweisen Trennung von Lichtanteilen aus der Leuchteinheit 22a und von Lichtanteilen aus der weiteren Leuchteinheit 38a vorgesehen.

Im vorliegenden Ausführungsbeispiel weist der Beleuchtungsstreifen 20a eine Vielzahl an Freihalteelementen 72a auf (vgl. Fig. 2 bis 4 und 7 bis 9). Im Folgenden wird lediglich eines der Freihalteelemente 72a beschrieben. Das Freihalteelement 72a ist bei einer Montage zu einer Verhinderung eines Eindringens zumindest eines Objekts in den teilweise von dem Beleuchtungsstreifen 20a definierten Leuchtbereich 36a vorgesehen.

Das Freihalteelement 72a ist im vorliegenden Ausführungsbeispiel laschenförmig ausgebildet. In einem Betriebszustand ist das Freihalteelement 72a an der Dichtungseinheit 34a angeordnet und insbesondere einstückig mit der Dichtungseinheit 34a verbunden.

In einem Betriebszustand ist der Beleuchtungsstreifen 20a zu einem Großteil innerhalb der Kochfeldaußengehäuseeinheit 40a angeordnet. Der Beleuchtungsstreifen 20a ist in einem Betriebszustand zu einem Großteil innerhalb des Lagerraums 42a angeordnet.

Der Beleuchtungsstreifen 20a ist in einem Betriebszustand an einem Kochfeldgehäuseboden 46a der Kochfeldaußengehäuseeinheit 40a befestigt (vgl. Fig. 2 und 7). Der Beleuchtungsstreifen 20a weist im vorliegenden Ausführungsbeispiel zwei Befestigungselemente 44a auf. Im Folgenden wird lediglich eines der Befestigungselemente 44a beschrieben. In einem Betriebszustand befestigt das Befestigungselement 44a die Gehäuseeinheit 28a des Beleuchtungsstreifens 20a an dem Kochfeldgehäuseboden 46a der Kochfeldaußengehäuseeinheit 40a. Das Befestigungselement 44a ist zu einer Befestigung der Gehäuseeinheit 28a an dem Kochfeldgehäuseboden 46a der Kochfeldaußengehäuseeinheit 40a vorgesehen.

Der Beleuchtungsstreifen 20a ist zu einer Ansteuerung durch die Steuereinheit 52a vorgesehen (vgl. Fig. 10). Der Beleuchtungsstreifen 20a weist zumindest einen Ansteuerungsanschluss 84a auf. Im vorliegenden Ausführungsbeispiel weist der Beleuchtungsstreifen 20a zwei Ansteuerungsanschlüsse 84a auf. Bezüglich der Längserstreckungsrichtung 56a des Beleuchtungsstreifens 20a sind die Ansteuerungsanschlüsse 84a in einander gegenüberliegenden Endbereichen des Beleuchtungsstreifens 20a angeordnet. Hierdurch kann der Beleuchtungsstreifen 20a flexibel auf jeder Kochfeldseite, welche insbesondere in einander bezüglich einer Querrichtung gegenüberliegenden Endbereichen der Kochfeldaußengehäuseeinheit 40a angeordnet sind, montierbar ist.

In einem Verfahren zu einem Betrieb der Kochfeldvorrichtung 10a werden in einem Betriebszustand die Hälfte aller Heizeinheiten 16a mittels eines einzigen Beleuchtungsstreifens 20a markiert (vgl. Fig. 1 und 11 bis 17).

Beispielsweise sind in einem Betriebszustand zwei Gargeschirre 14a auf der Aufstellplatte 12a aufgestellt (vgl. Fig. 1). In einem Betriebszustand zeigt der Beleuchtungsstreifen 20a bezüglich einer Richtung 18a eine Erstreckung 74a, 86a jedes Gargeschirrs 14a der Gargeschirre 14a an. Der Beleuchtungsstreifen 20a zeigt in einem Betriebszustand in der Richtung 18a eine Erstreckung 74a eines ersten Gargeschirrs 14a der Gargeschirre 14a an. In einem Betriebszustand zeigt der Beleuchtungsstreifen 20a in der Richtung 18a eine Erstreckung 86a eines zweiten Gargeschirrs 14a der Gargeschirre 14a an. Die Erstreckung 74a des ersten Gargeschirrs 14a in der Richtung 18a ist kleiner als die Erstreckung 86a des zweiten Gargeschirrs 14a in der Richtung 18a.

Zusätzlich zu der Erstreckung 74a, 86a des Gargeschirrs 14a bezüglich der Richtung 18a zeigt der Beleuchtungsstreifen 20a in einem Betriebszustand bezüglich der Richtung 18a eine Lage jedes Gargeschirrs 14a der Gargeschirre 14a an.

In einem Betriebszustand zeigt der Beleuchtungsstreifen 20a einen Heizzustand des Gargeschirrs 14a an (vgl. Fig. 1). Der Beleuchtungsstreifen 20a zeigt in einem Betriebszustand den insbesondere als Heizleistung ausgebildeten Heizzustand des Gargeschirrs 14a mit verschiedenen Farben an. Beispielsweise zeigt der Beleuchtungsstreifen 20a einen hohen insbesondere als Heizleistung ausgebildeten Heizzustand mit einer anderen Farbe an als einen geringen insbesondere als Heizleistung ausgebildeten Heizzustand. Die unterschiedlichen Farben sind in Fig. 1 durch unterschiedlich dichte Schraffuren gekennzeichnet, wobei einer dichten Schraffur eine hohe Heizleistung und eine weite Schraffur einer geringen Heizleistung zugeordnet ist.

Beispielsweise wird ausgehend von der Konfiguration aus Fig. 1 ein Gargeschirr 14a der Gargeschirre 14a von der Aufstellplatte 12a entfernt (vgl. Fig. 11). In einem Betriebszustand zeigt der Beleuchtungsstreifen 20a einen als Restwärme ausgebildeten Heizzustand an. Der Beleuchtungsstreifen 20a zeigt den insbesondere als Restwärme ausgebildeten Heizzustand auch nach einem Entfernen des Gargeschirrs 14a von der Aufstellplatte 12a an, und zwar insbesondere so lange, bis eine Restwärme einen Schwellwert unterschreitet. Beispielsweise zeigt der Beleuchtungsstreifen 20a einen hohen insbesondere als Restwärme ausgebildeten Heizzustand mit einer anderen Farbe an als einen geringen insbesondere als Restwärme ausgebildeten Heizzustand.

In einem Betriebszustand zeigt der Beleuchtungsstreifen 20a eine Bewegung des Gargeschirrs 14a von einer ersten Aufstellposition 78a zu einer zweiten Aufstellposition 80a an (vgl. Fig. 12 und 13). Der Beleuchtungsstreifen 20a zeigt in einem Betriebszustand die Bewegung des Gargeschirrs 14a durch Deaktivierung der Beleuchtung der ersten Aufstellposition 78a und Aktivierung einer Beleuchtung der zweiten Aufstellposition 80a an. Vor der Aktivierung der Beleuchtung der zweiten Aufstellposition 80a zeigt der Beleuchtungsstreifen 20a in einem Betriebszustand durch eine Änderung einer Beleuchtungseigenschaft eine Bedienaufforderung an. Der Beleuchtungsstreifen 20 zeigt in einem Betriebszustand vor der Aktivierung der Beleuchtung der zweiten Aufstellposition 80a eine Animation an, um dem Bediener insbesondere die Bedienaufforderung zu übermitteln. Die Bedienaufforderung ist im vorliegenden Ausführungsbeispiel eine Aufforderung zu einer Bestätigung einer Bewegung des Gargeschirrs 14a von der ersten Aufstellposition 78a zu einer zweiten Aufstellposition 80a.

In einem Betriebszustand zeigt der Beleuchtungsstreifen 20a eine Bewegungsrichtung 76a an, in welche das Gargeschirr 14a bewegbar ist (vgl. Fig. 14 bis 16). Der Beleuchtungsstreifen 20a zeigt in einem Betriebszustand die Bewegungsrichtung 76a mittels eines Intensitätsverlaufs, und zwar insbesondere mittels eines Intensitätsgradienten, an. Ist beispielsweise ein Gargeschirr 14a in einem hinteren Bereich der Aufstellplatte 12a aufgestellt, zeigt der Beleuchtungsstreifen 20a die Bewegungsrichtung 76a in Richtung eines vorderen Bereichs der Aufstellplatte 12a an (vgl. Fig. 14). Ist beispielsweise ein Gargeschirr 14a in einem vorderen Bereich der Aufstellplatte 12a aufgestellt, zeigt der Beleuchtungsstreifen 20a die Bewegungsrichtung 76a in Richtung eines hinteren Bereichs der Aufstellplatte 12a an (vgl. Fig. 15). Bei einem Gargeschirr 14a, welches in einem mittleren Bereich der Aufstellplatte 12a angeordnet ist, zeigt der Beleuchtungsstreifen 20a die Bewegungsrichtung 76a in Richtung eines hinteren Bereichs der Aufstellplatte 12a und in Richtung eines vorderen Bereichs der Aufstellplatte 12a an (vgl. Fig. 16).

In einem Verfahren zu einem Betrieb der Kochfeldvorrichtung 10a wird in einem Betriebszustand bezüglich der Richtung 18a eine Erstreckung 74a des Gargeschirrs 14a mittels des Beleuchtungsstreifens 20a angezeigt.

Der Beleuchtungsstreifen 20a zeigt in einem Betriebszustand, insbesondere alternativ oder zusätzlich zu der Erstreckung 74a des Gargeschirrs 14a, bezüglich der Richtung 18a eine sich in der Richtung 18a verändernde, insbesondere vordefinierte, Heizleistung an (vgl. Fig. 17). Ist beispielsweise eine insbesondere vordefinierte Heizleistung in einem vorderen Bereich der Aufstellplatte 12a größer als in einem hinteren Bereich der Aufstellplatte 12a und nimmt die Heizleistung von dem vorderen Bereich in Richtung des hinteren Bereichs insbesondere monoton ab, zeigt der Beleuchtungsstreifen 20a bezüglich der Richtung 18a die sich in der Richtung 18a verändernde, insbesondere vordefinierte, Heizleistung mittels eines Intensitätsverlaufs und/oder mittels eines Farbverlaufs und/oder mittels eines Helligkeitsverlaufs an.

In Fig. 18 bis 21 sind weitere Ausführungsbeispiele der Erfindung gezeigt. Die nachfolgenden Beschreibungen beschränken sich im Wesentlichen auf die Unterschiede zwischen den Ausführungsbeispielen, wobei bezüglich gleich bleibender Bauteile, Merkmale und Funktionen auf die Beschreibung des Ausführungsbeispiels der Fig. 1 bis 17 verwiesen werden kann. Zur Unterscheidung der Ausführungsbeispiele ist der Buchstabe a in den Bezugszeichen des Ausführungsbeispiels in den Fig. 1 bis 17 durch die Buchstaben b bis e in den Bezugszeichen des Ausführungsbeispiels der Fig. 18 bis 21 ersetzt. Bezüglich gleich bezeichneter Bauteile, insbesondere in Bezug auf Bauteile mit gleichen Bezugszeichen, kann grundsätzlich auch auf die Zeichnungen und/oder die Beschreibung des Ausführungsbeispiels der Fig. 1 bis 17 verwiesen werden.

Fig. 18 zeigt einen Beleuchtungsstreifen 20b einer alternativen Kochfeldvorrichtung 10b. Der Beleuchtungsstreifen 20b weist eine Diffusionseinheit 32b auf, die zu einer Streuung von durch Leuchteinheiten 22b des Beleuchtungsstreifens 20b emittierten Lichts vorgesehen ist. Im vorliegenden Ausführungsbeispiel weist die Diffusionseinheit 32b in einer Querschnittsebene, welche insbesondere senkrecht zu einer Längserstreckungsrichtung der Diffusionseinheit 32b ausgerichtet ist, eine U-förmige Gestalt auf.

Der Beleuchtungsstreifen 20b weist eine Gehäuseeinheit 28b auf. Die Gehäuseeinheit 28b ist im vorliegenden Ausführungsbeispiel zweiteilig ausgebildet. Die Gehäuseeinheit 28b weist ein erstes Gehäuseteilelement 60b und ein zweites Gehäuseteilelement 62b auf. In einem Betriebszustand sind das erste Gehäuseteilelement 60b und das zweite Gehäuseteilelement 62b aneinander befestigt. Das erste Gehäuseteilelement 60a ist in einem Betriebszustand an einer einer Aufstellplatte 12b zugewandten Seite des Beleuchtungsstreifens 20b angeordnet. Das zweite Gehäuseteilelement 62a ist in einem Betriebszustand an einer der Aufstellplatte 12b abgewandten Seite des Beleuchtungsstreifens 20b angeordnet.

Die Diffusionseinheit 32b ist einstückig mit dem Beleuchtungsstreifen 20b, und zwar insbesondere mit dem ersten Gehäuseteilelement 60b des Beleuchtungsstreifens 20b, ausgebildet. Der Beleuchtungsstreifen 20b besteht im vorliegenden Ausführungsbeispiel zu einem Großteil aus Kunststoff. Der Beleuchtungsstreifen 20b ist frei von einer Lichttrenneinheit.

Eine Leiterplatte 30b des Beleuchtungsstreifens 20b ist in einem Betriebszustand innerhalb der Gehäuseeinheit 28b, und zwar insbesondere innerhalb des zweiten Gehäuseteilelements 62b des Beleuchtungsstreifens 20b, angeordnet. Der Beleuchtungsstreifen 20b weist eine Aufnahmenut (nicht dargestellt) auf, welche insbesondere an dem zweiten Gehäuseteilelement 62b angeordnet ist. Die Aufnahmenut ist zu einer Halterung und/oder Lagerung der Leiterplatte 30b vorgesehen. Die Leiterplatte 30b wird bei einer Montage in einer Einschubrichtung 88b in die Aufnahmenut eingebacht und/oder eingeschoben. Die Einschubrichtung 88b ist im Wesentlichen parallel zu einer Längserstreckungsrichtung 56b des Beleuchtungsstreifens 20b ausgerichtet. In einem Betriebszustand ist die Leiterplatte 30b in der Aufnahmenut gehalten und/oder gelagert.

Fig. 19 zeigt einen Beleuchtungsstreifen 20c einer alternativen Kochfeldvorrichtung 10c. Der Beleuchtungsstreifen 20c weist eine Lichttrenneinheit 66c auf. Die Lichttrenneinheit 66c ist in einem Betriebszustand innerhalb einer Gehäuseeinheit 28c des Beleuchtungsstreifens 20c angeordnet. In einem Betriebszustand ist die Lichttrenneinheit 66c auf einer Leiterplatte 30c des Beleuchtungsstreifens 20c angeordnet. Die Lichttrenneinheit 66c und die Gehäuseeinheit 28c sind als separate Objekte ausgebildet.

Die Lichttrenneinheit 66c weist eine Vielzahl an Lichttrennelementen 68c auf. Jeweils ein Lichttrennelement 68c ist bezüglich einer Längserstreckungsrichtung 56c des Beleuchtungsstreifens 20c zwischen zwei zueinander benachbart angeordneten Leuchteinheiten 22c des Beleuchtungsstreifens 20c angeordnet. Die Lichttrennelemente 68c sind stegartig und/oder plättchenartig ausgebildet. In einem Betriebszustand bildet die Lichttrenneinheit 66c, insbesondere die Lichttrennelemente 68c der Lichttrenneinheit 66c, mit der Gehäuseeinheit 28c, insbesondere mit dem zweiten Gehäuseteilelement 62c der Gehäuseeinheit 28c, Lichtkammern aus. Eine Anzahl an Lichtkammern und eine Anzahl an Leuchteinheiten 22c ist im Wesentlichen identisch.

Fig. 20 zeigt einen Beleuchtungsstreifen 20d einer alternativen Kochfeldvorrichtung 10d. Der Beleuchtungsstreifen 20d weist eine Lichttrenneinheit 66d auf. Die Lichttrenneinheit 66d ist in einem Betriebszustand innerhalb einer Gehäuseeinheit 28d des Beleuchtungsstreifens 20d angeordnet. In einem Betriebszustand ist die Lichttrenneinheit 66d bezüglich einer Vertikalrichtung 70d beabstandet zu einer Leiterplatte 30d des Beleuchtungsstreifens 20d angeordnet. Die Lichttrenneinheit 66d ist in einem Betriebszustand von der Gehäuseeinheit 28d, und zwar insbesondere in einem zweiten Gehäuseteilelement 62d der Gehäuseeinheit 28d, gehalten und/oder gelagert.

Die Lichttrenneinheit 66d weist eine Vielzahl an Lichttrennelementen 68d auf. Im Folgenden wird lediglich eines der Lichttrennelemente 68d beschrieben. Das Lichttrennelement 68d ist einer Leuchteinheit 22d des Beleuchtungsstreifens 20d zugeordnet. Die Lichttrenneinheit 66d ist im vorliegenden Ausführungsbeispiel einstückig ausgebildet. Die Lichttrenneinheit 66d weist einen Grundkörper 90d auf. Der Grundkörper 90d weist eine plattenförmige Gestalt auf. Der Grundkörper 90d weist eine längliche Gestalt auf. Das Lichttrennelement 68d ist als eine Ausnehmung und/oder als eine Öffnung und/oder als ein Loch des Grundkörpers 90d ausgebildet. Eine derartige Ausgestaltung der Lichttrenneinheit 66d ist als "pinhole application" bezeichnet.

Fig. 21 zeigt einen Beleuchtungsstreifen 20e einer alternativen Kochfeldvorrichtung 10e. Der Beleuchtungsstreifen 20e weist eine Lichttrenneinheit 66e auf. Die Lichttrenneinheit 66e ist in einem Betriebszustand innerhalb einer Gehäuseeinheit 28e des Beleuchtungsstreifens 20e angeordnet. In einem Betriebszustand ist die Lichttrenneinheit 66e bezüglich einer Vertikalrichtung 70e auf einer Leiterplatte 30e des Beleuchtungsstreifens 20e angeordnet. Die Lichttrenneinheit 66e ist in einem Betriebszustand von der Leiterplatte 30e, und zwar insbesondere mittelbar und/oder unmittelbar, gehalten und/oder gelagert.

Die Lichttrenneinheit 66e weist eine Vielzahl an Lichttrennelementen 68e auf. Die Lichttrenneinheit 66e ist im vorliegenden Ausführungsbeispiel mehrteilig ausgebildet. Eine Anzahl an Lichttrennelementen 68e und eine Anzahl an Leuchteinheiten 22e des Beleuchtungsstreifens 20e ist identisch. Im Folgenden wird lediglich eines der Lichttrennelemente 68e und lediglich eine der Leuchteinheiten 22e beschrieben.

Das Lichttrennelement 68e ist der Leuchteinheit 22e des Beleuchtungsstreifens 20e zugeordnet. In einem Betriebszustand ist das Lichttrennelement 68e bezüglich einer Vertikalrichtung 70e zu einem Großteil oberhalb der Leuchteinheit 22e angeordnet. Das Lichttrennelement 68e ist im vorliegenden Ausführungsbeispiel als ein Kollimator ausgebildet.

### Bezugszeichen

- 10: Kochfeldvorrichtung
- 12: Aufstellplatte
- 14: Gargeschirr
- 16: Heizeinheit
- 18: Richtung
- 20: Beleuchtungsstreifen
- 22: Leuchteinheit
- 24: Längserstreckung
- 26: Tiefenerstreckung
- 28: Gehäuseeinheit
- 30: Leiterplatte
- 32: Diffusionseinheit
- 34: Dichtungseinheit
- 36: Leuchtbereich
- 38: Weitere Leuchteinheit
- 40: Kochfeldaußengehäuseeinheit
- 42: Lagerraum
- 44: Befestigungselement
- 46: Kochfeldgehäuseboden
- 48: Kochfeld
- 50: Bedienerschnittstelle
- 52: Steuereinheit
- 54: Tiefenrichtung
- 56: Längserstreckungsrichtung
- 58: Diffusionseinheithalteelement
- 60: Erstes Gehäuseteilelement
- 62: Zweites Gehäuseteilelement
- 64: Befestigungsmittel
- 66: Lichttrenneinheit
- 68: Lichttrennelement
- 70: Vertikalrichtung
- 72: Freihalteelement
- 74: Erstreckung
- 76: Bewegungsrichtung
- 78: Erste Aufstellposition
- 80: Zweite Aufstellposition
- 82: Garsystem
- 84: Ansteuerungsanschluss
- 86: Erstreckung
- 88: Einschubrichtung
- 90: Grundkörper

## Patentansprüche

1. Kochfeldvorrichtung, insbesondere Induktionskochfeldvorrichtung, mit zumindest einer Aufstellplatte (12a-e), welche zu einem Aufstellen wenigstens eines Gargeschirrs (14a-e) vorgesehen ist, mit zumindest zwei Heizeinheiten (16a-e) zu einer Beheizung des Gargeschirrs (14a-e), mit zumindest einem Beleuchtungsstreifen (20a-e), **dadurch gekennzeichnet, dass** der Beleuchtungsstreifen (20a-e) zumindest eine Leuchteinheit (22a-e) aufweist und in wenigstens einem Betriebszustand bezüglich zumindest einer Richtung (18a-e) zumindest eine Erstreckung (74a-e, 86a-e) des Gargeschirrs (14a-e), und zwar einen maximalen Abstand zweier Punkte einer senkrechten Projektion des Gargeschirrs (14a-e) auf eine Ebene, anzeigt.

2. Kochfeldvorrichtung nach Anspruch 1, **dadurch gekennzeichnet, dass** der Beleuchtungsstreifen (20a-e) eine Längserstreckung (24a-e) von mindestens 200 mm aufweist.

3. Kochfeldvorrichtung nach Anspruch 1 oder 2, **dadurch gekennzeichnet, dass** der Beleuchtungsstreifen (20a-e) sich wenigstens im Wesentlichen über eine gesamte Tiefenerstreckung (26a-e) der Aufstellplatte (12a-e) erstreckt.

4. Kochfeldvorrichtung nach einem der vorhergehenden Ansprüche, **dadurch gekennzeichnet, dass** der Beleuchtungsstreifen (20a-e) in dem Betriebszustand bezüglich der Richtung (18a-e) zumindest eine Lage des Gargeschirrs (14a-e) anzeigt.

5. Kochfeldvorrichtung nach einem der vorgehergehenden Ansprüche, **dadurch gekennzeichnet, dass** die Leuchteinheit (22a-e) als eine farbige Leuchteinheit (22a-e) ausgebildet ist und zu einer Emission von Licht mit zumindest zwei Farben vorgesehen ist.

6. Kochfeldvorrichtung nach einem der vorgehergehenden Ansprüche, **dadurch gekennzeichnet, dass** der Beleuchtungsstreifen (20a-e) zumindest eine weitere Leuchteinheit (38a-e) aufweist, welche unabhängig von der Leuchteinheit (22a-e) ansteuerbar ist.

7. Kochfeldvorrichtung nach einem der vorgehergehenden Ansprüche, **dadurch gekennzeichnet, dass** der Beleuchtungsstreifen (20a-e) in dem Betriebszustand zumindest einen Heizzustand des Gargeschirrs (14a-e) anzeigt.

8. Kochfeldvorrichtung nach einem der vorgehergehenden Ansprüche, **dadurch gekennzeichnet, dass** der Beleuchtungsstreifen (20a-e) in dem Betriebszustand zumindest eine Bewegungsrichtung (76a-e) anzeigt, in welche das Gargeschirr (14a-e) bewegbar ist.

9. Kochfeldvorrichtung nach Anspruch 8, **dadurch gekennzeichnet, dass** der Beleuchtungsstreifen (20a-e) in dem Betriebszustand die Bewegungsrichtung (76a-e) mittels zumindest eines Leuchtintensitätsverlaufs anzeigt.

10. Kochfeldvorrichtung nach einem der vorgehergehenden Ansprüche, **dadurch gekennzeichnet, dass** der Beleuchtungsstreifen (20a-e) in dem Betriebszustand zumindest eine Bewegung des Gargeschirrs (14a-e) von einer ersten Aufstellposition (78a-e) zu einer zweiten Aufstellposition (80a-e) anzeigt.

11. Kochfeldvorrichtung nach Anspruch 10, **dadurch gekennzeichnet, dass** der Beleuchtungsstreifen (20a-e) in dem Betriebszustand die Bewegung des Gargeschirrs (14a-e) durch Deaktivierung der Beleuchtung der ersten Aufstellposition (78a-e) und Aktivierung einer Beleuchtung der zweiten Aufstellposition (80a-e) anzeigt.

12. Kochfeldvorrichtung nach Anspruch 11, **dadurch gekennzeichnet, dass** der Beleuchtungsstreifen (20a-e) in dem Betriebszustand vor der Aktivierung der Beleuchtung der zweiten Aufstellposition (80a-e) durch zumindest eine Änderung wenigstens einer Beleuchtungseigenschaft zumindest eine Bedienaufforderung anzeigt.

13. Kochfeld, insbesondere Induktionskochfeld, mit zumindest einer Kochfeldvorrichtung (10a-e) nach einem der vorgehergehenden Ansprüche.

14. Garsystem mit dem Kochfeld (48a-e) nach Anspruch 13 und mit dem Gargeschirr (14a-e).

15. Verfahren zu einem Betrieb einer Kochfeldvorrichtung (10a-e), nach einem der Ansprüche 1 bis 12, mit zumindest einer Aufstellplatte (12a-e), welche zu einem Aufstellen wenigstens eines Gargeschirrs (14a-e) vorgesehen ist, mit zumindest zwei Heizeinheiten (16a-e) zu einer Beheizung des Gargeschirrs (14a-e) mit zumindest einem Beleuchtungsstreifen (20a-e), **dadurch gekennzeichnet, dass** der Beleuchtungsstreifen (20a-e) in wenigstens einem Betriebszustand bezüglich zumindest einer Richtung (18a-e) zumindest eine Erstreckung (74a-e, 86a-e) des Gargeschirrs (14a-e) mittels des Beleuchtungsstreifens (20a-e) angezeigt wird, und zwar einen maximalen Abstand zweier Punkte einer senkrechten Projektion des Gargeschirrs (14a-e) auf eine Ebene.

## Claims

1. Hob device, in particular induction hob device, with at least one placement plate (12a-e), which is provided for a placement of at least one item of cookware (14a-e), with at least two heating units (16a-e) for heating the item of cookware (14a-e), with at least one illumination strip (20a-e), **characterised in that** the illumination strip (20a-e) has at least one lighting unit (22a-e) and in at least one operating state indicates at least one extension (74a-e, 86a-e) of the item of cookware (14a-e) in relation to at least one direction (18a-e), namely a maximum distance between two points of a perpendicular projection of the item of cookware (14a-e) on a plane.

2. Hob device according to claim 1, **characterised in that** the illumination strip (20a-e) has a longitudinal extension (24a-e) of at least 200 mm.

3. Hob device according to claim 1 or 2, **characterised in that** the illumination strip (20a-e) extends at least substantially over an entire depth extension (26a-e) of the placement plate (12a-e).

4. Hob device according to one of the preceding claims, **characterised in that** the illumination strip (20a-e), in the operating state, indicates at least one position of the item of cookware (14a-e) in relation to the direction (18a-e).

5. Hob device according to one of the preceding claims, **characterised in that** the lighting unit (22a-e) is embodied as a coloured lighting unit (22a-e) and is provided for emitting light with at least two colours.

6. Hob device according to one of the preceding claims, **characterised in that** the illumination strip (20a-e) has at least one further lighting unit (38a-e), which is able to be actuated independently of the lighting unit (22a-e).

7. Hob device according to one of the preceding claims, **characterised in that** the illumination strip (20a-e), in the operating state, indicates at least one heating state of the item of cookware (14a-e).

8. Hob device according to one of the preceding claims, **characterised in that** the illumination strip (20a-e), in the operating state, indicates at least one direction of movement (76a-e), in which the item of cookware (14a-e) can be moved.

9. Hob device according to claim 8, **characterised in that** the illumination strip (20a-e), in the operating state, indicates the direction of movement (76a-e) by means of at least one lighting intensity curve.

10. Hob device according to one of the preceding claims, **characterised in that** the illumination strip (20a-e), in the operating state, indicates at least one movement of the item of cookware (14a-e) from a first placement position (78a-e) to a second placement position (80a-e).

11. Hob device according to claim 10, **characterised in that** the illumination strip (20a-e), in the operating state, indicates the movement of the item of cookware (14a-e) by deactivating the illumination of the first placement position (78a-e) and activating an illumination of the second placement position (80a-e).

12. Hob device according to claim 11, **characterised in that** the illumination strip (20a-e), in the operating state, indicates at least one operating prompt, before activating the illumination of the second placement position (80a-e), by at least a changing of at least one illumination property.

13. Hob, in particular induction hob, with at least one hob device (10a-e) according to one of the preceding claims.

14. Cooking system with the hob (48a-e) according to claim 13 and with the item of cookware (14a-e).

15. Method for operating a hob device (10a-e), according to one of claims 1 to 12, with at least one placement plate (12a-e), which is provided for a placement of at least one item of cookware (14a-e), with at least two heating units (16a-e) for heating the item of cookware (14a-e), with at least one illumination strip (20a-e), **characterised in that** the illumination strip (20a-e), in at least one operating state, at least one extension (74a-e, 86a-e) of the item of cookware (14a-e) in relation to at least one direction (18a-e) is indicated by means of the illumination strip (20a-e), namely a maximum distance between two points of a perpendicular projection of the item of cookware (14a-e) on a plane.

## Revendications

1. Dispositif de table de cuisson, en particulier dispositif de table de cuisson à induction, comprenant au moins une plaque de support (12a-e), qui est configurée pour poser au moins un ustensile de cuisson (14a-e), au moins deux blocs chauffants (16a-e) pour chauffer l'ustensile de cuisson (14a-e), et au moins une bande lumineuse (20a-e),
**caractérisé en ce que** la bande lumineuse (20a-e) comprend au moins un organe lumineux (22a-e) et
signale dans au moins un état de fonctionnement, au moins une extension (74a-e, 86a-e) de l'ustensile de cuisson (14a-e) dans au moins une direction (18a-e), à savoir une distance maximale entre deux points d'une projection verticale de l'ustensile de cuisson (14a-e) sur un plan.

2. Dispositif de table de cuisson selon la revendication 1, **caractérisé en ce que** la bande lumineuse (20a-e) a une dimension longitudinale (24a-e) d'au moins 200 mm.

3. Dispositif de table de cuisson selon la revendication 1 ou 2, **caractérisé en ce que** la bande lumineuse (20a-e) s'étend au moins essentiellement sur une dimension de profondeur totale (26a-e) de la plaque de support (12a-e).

4. Dispositif de table de cuisson selon l'une des revendications précédentes, **caractérisé en ce que** la bande lumineuse (20a-e) signale, dans l'état de fonctionnement, au moins une position de l'ustensile de cuisson (14a-e) par rapport à la direction (18a-e).

5. Dispositif de table de cuisson selon l'une des revendications précédentes, **caractérisé en ce que** l'organe lumineux (22a-e) est constitué sous forme d'un organe lumineux coloré (22a-e) et est configuré pour émettre de la lumière d'au moins deux couleurs.

6. Dispositif de table de cuisson selon l'une des revendications précédentes, **caractérisé en ce que** la bande lumineuse (20a-e) comprend au moins un organe lumineux supplémentaire (38a-e), qui peut être commandé indépendamment de l'organe lumineux (22a-e).

7. Dispositif de table de cuisson selon l'une des revendications précédentes, **caractérisé en ce que** la bande lumineuse (20a-e) signale, dans l'état de fonctionnement, au moins un état de chauffe de l'ustensile de cuisson (14a-e).

8. Dispositif de table de cuisson selon l'une des revendications précédentes, **caractérisé en ce que** la bande lumineuse (20a-e) signale, dans l'état de fonctionnement, au moins une direction de déplacement (76a-e) dans laquelle l'ustensile de cuisson (14a-e) peut être déplacé.

9. Dispositif de table de cuisson selon la revendication 8, **caractérisé en ce que** la bande lumineuse (20a-e) signale, dans l'état de fonctionnement, la direction de déplacement (76a-e) au moyen d'au moins une séquence d'intensités lumineuses.

10. Dispositif de table de cuisson selon l'une des revendications précédentes, **caractérisé en ce que** la bande lumineuse (20a-e) signale, dans l'état de fonctionnement, au moins un déplacement de l'ustensile de cuisson (14a-e) d'une première position de pose (78a-e) vers une deuxième position de pose (80a-e).

11. Dispositif de table de cuisson selon la revendication 10, **caractérisé en ce que** la bande lumineuse (20a-e) signale, dans l'état de fonctionnement, le déplacement de l'ustensile de cuisson (14a-e) par désactivation de l'éclairage de la première position de pose (78a-e) et par activation d'un éclairage de la deuxième position de pose (80a-e).

12. Dispositif de table de cuisson selon la revendication 11, **caractérisé en ce que** la bande lumineuse (20a-e) signale, dans l'état de fonctionnement, au moins une demande de manipulation par au moins une modification d'au moins une propriété d'éclairage avant l'activation de l'éclairage de la deuxième position de pose (80a-e).

13. Table de cuisson, en particulier table de cuisson à induction, comprenant au moins un dispositif de table de cuisson (10a-e) selon l'une des revendications précédentes.

14. Système de cuisson comprenant la table de cuisson (48a-e) selon la revendication 13 et l'ustensile de cuisson (14a-e).

15. Procédé de fonctionnement d'un dispositif de table de cuisson (10a-e) selon l'une des revendications 1 à 12, comprenant au moins une plaque de support (12a-e), qui est configurée pour poser au moins un ustensile de cuisson (14a-e), au moins deux blocs chauffants (16a-e) pour chauffer l'ustensile de cuisson (14a-e), et au moins une bande lumineuse (20a-e),
**caractérisé en ce que**, dans au moins un état de fonctionnement, au moins une extension (74a-e, 86a-e) de l'ustensile de cuisson (14a-e) dans au moins une direction (18a-e) est signalée au moyen de la bande lumineuse (20a-e), à savoir une distance maximale entre deux points d'une projection verticale de l'ustensile de cuisson (14a-e) sur un plan.
